# EUROPÄISCHE PATENTSCHRIFT

(11) **EP 2 117 990 B1**
(45) Veröffentlichungstag und Bekanntmachung des Hinweises auf die Patenterteilung: **28.11.2012**
(21) Anmeldenummer: 08707740.0
(22) Anmeldetag: 15.02.2008
(51) Int. Cl.: B67D 1/04, B65D 83/00, B65D 77/06

(54) **BEHÄLTERANORDNUNG**
CONTAINER ARRANGEMENT
SYSTÈME DE RÉCIPIENTS

(30) Priorität: 19.02.2007 CH 2742007
(43) Veröffentlichungstag der Anmeldung: 18.11.2009
(73) Patentinhaber: Bühler, Martin A., 4054 Basel (CH)
(72) Erfinder: Alfred Haas, 4107 Etingen (CH); Martin A. Bühler, 4054 Basel (CH)
(74) Vertreter: Petirsch, Markus
(86) Internationale Anmeldenummer: PCT/EP2008/001179
(87) Internationale Veröffentlichungsnummer: WO 2008/101638

(56) Entgegenhaltungen:
- WO-A-2006/047083
- FR-A- 2 804 297
- US-A1- 2005 268 985
- US-B1- 6 375 048

## Beschreibung

Die Erfindung betrifft eine Behälteranordnung für gashaltige Flüssigkeiten, vorzugsweise für Getränke, aufweisend eine Umhüllung bzw. Ummantelung sowie ein Verfahren zum Transport und zur Ausgabe von gashaltigen Flüssigkeiten in bzw. aus der druckfesten kollabierbaren Umhüllung sowie eine Ummantelung.

Weichwandige Flüssigkeitsbehälter aus unterschiedlichen Materialien und in unterschiedlichen Formen sind weit verbreitet. Mit dem Begriff weichwandig sollen alle Behältermaterialien bezeichnet werden, durch die keine starr definierte Form vorgegeben ist, wie beispielsweise Kunststofffolien, flexible Verbundmaterialien oder Gewebe. Gegenüber hartwandigen Behältern haben sie den Vorteil, dass sie nur für den einmaligen Gebrauch bestimmt sind und nach dem Gebrauch entsorgt bzw. recycelt werden. Damit entfallen Kosten für Rücktransport und Reinigung der Behältnisse.

Die heute weit verbreiten flexiblen Kunststoffbeutel für die Verpackung von Flüssigkeiten und anderen Produkten haben jedoch den Nachteil, dass sie für die Lagerung und den Transport von mit Druck beaufschlagten Produkten, z.B. Flüssigkeiten die C02 enthalten, wie z.B. Bier oder Mineralwasser, nicht geeignet sind. Schon ein geringer Innendruck dehnt den Beutel aus oder lässt ihn gar zerbersten.

Ferner ist ein Behälter, in welchem der Innendruck durch Nachgeben seiner flexiblen Außenwand bei Entnahme des Produktes verloren geht, insbesondere für gashaltige Flüssigkeiten ungeeignet, da zur gleichmäßigen Ausgabe und zum vollen Entleeren des Behälters ein konstanter Innendruck vonnöten ist.

Für die Lagerung und den Transport von Flüssigkeiten, die ein Gas, wie beispielsweise CO₂, enthalten, wie z.B. Bier oder Mineralwasser, sind bisher vorzugsweise hartwandige Behälter im Einsatz. Insbesondere für große Mengen sind bei Getränkelieferanten die gebräuchlichen, mit dem Begriff "Keg" oder "Keg-Fass" bezeichneten Behälter aus Edelstahl oder auch aus Kunststoff, wie beispielsweise PET, im Einsatz.

Fässer aus Edelstahl werden insbesondere aufgrund ihrer mechanischen Robustheit verwendet, da der Druck, der sich im Behälter durch den CO₂-Gehalt des Produkts aufbaut, über 6 bar betragen kann und vom Behälter aufgenommen werden muss. Die Höhe des Druckaufbaus hängt dabei mit dem CO₂ Gehalt selbst, mit der Temperatur und dem Bewegen (Schütteln) des Produktes zusammen. Die Aufnahme eines derart hohen Drucks ist bei den bekannten weichwandigen Behältern nicht sicher gewährleistet. Andererseits ist der Innendruck für das Zapfen von Einzelmengen der Flüssigkeit notwendig und wird in der Regel durch zusätzliche Druckbeaufschlagung, konstant hoch gehalten.

Ferner nachteilig bei den "Keg-Fässern" ist, dass beispielsweise die Preise für Stahl in den letzten Jahren enorm angestiegen sind, was sich natürlich auch auf die Preise für ein "Keg-Fass" niederschlägt. Darüber hinaus ist Stahl verhältnismäßig schwer, insbesondere im Vergleich zu Kunststoff, so dass beispielsweise ein leeres 20 Liter "Keg-Fass" bereits ca. 5kg Eigengewicht hat.

Ferner kommt, da die Getränke aus einem "Keg-Fass" mittels Kohlenstoffdioxid gefördert werden, das CO₂ als Fördermedium in direkten Kontakt mit dem Getränk, was nach wenigen Tagen zu einer Aufkarbonisierung des Getränks führt und somit die Qualität des Getränkes besonders negativ beeinträchtigt.

Da die "Keg-Fässer" im vollen und entleerten Zustand die gleichen Außenmaße aufweisen, nehmen sie insbesondere beim Rücktransport zur Wiederverwertung ein unnötig großes Volumen ein, weswegen die Lagerung und der Transport der Fässer sehr aufwendig und kostenintensiv ist.

Des Weiteren ist ein hoher Einsatz von Chemikalien und Energie erforderlich, um die verwendeten "Keg-Fässer" zu reinigen und erneut für die Wiederverwendung bereitzustellen.

Die Druckschrift US-B-6 375 048 offenbart eine Behälteranordung gemäß des Oberbegriffs des Anspruchs 1.

Dementsprechend ist es Aufgabe der Erfindung, eine Behälteranordnung für gashaltige Flüssigkeiten zur Verfügung zu stellen, die einfach in ihrem Aufbau und ihrer Herstellung ist sowie leicht zu befüllen, transportieren, entleeren und zu entsorgen bzw. recyceln ist.

Diese Aufgabe wird durch die Merkmale der unabhängigen Ansprüche geschützt. Die abhängigen Ansprüche bilden den zentralen Gedanken der Erfindung in besonders vorteilhafter Weise weiter.

Gemäß der Erfindung weist die Behälteranordnung für gashaltige Flüssigkeiten eine Umhüllung aus einem druckfesten kollabierbaren Material auf. Die Umhüllung umschließt dabei wenigstens zwei Kammern, wobei die erste Kammer zur Aufnahme und Abgabe der gashaltigen Flüssigkeit über einen ersten Anschluss dient, und die zweite Kammer eine Druckkammer ist, die mit einem zweiten Anschluss zur Druckbeaufschlagung versehen ist. Zwischen der ersten Kammer und der zweiten Kammer ist eine flexible Wand angeordnet. Die erste Kammer und die zweite Kammer sind nebeneinander in der Umhüllung angeordnet. Die erste Kammer und die zweite Kammer sind aus einem einzigen Beutel oder Behälter gebildet, wobei die Wand integral mit dem Beutel bzw. Behälter zwischen den Kammern ausgebildet ist. Die druckfeste Umhüllung umgibt den Beutel bzw. Behälter vollständig. Die Wand ist in der Umhüllung derart angeordnet, dass sie die Umhüllung in die erste Kammer und die zweite Kammer trennt.

Dadurch, dass die beiden Kammern von einer druckfesten kollabierbaren Umhüllung umschlossen sind, ist insgesamt keine oder nur eine geringe Volumenausdehnung von beispielsweise 1 bis 3% gegeben. Durch eine Druckbeaufschlagung der zweiten Kammer über den zweiten Anschluss wird die erste Kammer aufgrund der zwischen den Kammern angeordneten flexiblen Wand unter einen für das Zapfen bzw. Entleeren der gashaltigen Flüssigkeit aus dem ersten Anschluss benötigten Druck gesetzt und das Volumen der ersten Kammer somit entieerungsbedingl laufend verkleinert. Da der Druck, welcher in der zweiten Kammer erzeugt wird, von der druckfesten Umhüllung aufgefangen wird, wird er zwangsläufig über die flexible Wand auf den ersten Behälter geleitet und setzt die darin befindliche Flüssigkeit unter den erforderlichen Ausgabedruck, so dass die gashaltige Flüssigkeit bei geöffnetem ersten Anschluss mit konstantem Druck aufgrund der Druckbeaufschlagung und Volumenausdehnung der zweiten Kammer und der daraus folgenden Volumenreduzierung der ersten Kammer entnommen werden kann.

Es ist somit möglich, gashaltige Flüssigkeiten, wie insbesondere kohlenstoffdioxidhaltige Getränke, in eine flexible druckfeste und kollabierbare EinwegVerpackung abzufüllen. Aufgrund des Aufbaus der Behälteranordnung ist es ferner möglich, diese nahezu rückstandslos zu entleeren, da von der zweiten Kammer mit anhaltender Druckbeaufschlagung fortwährend über die Wand ein Druck auf die erste Kammer ausgeübt wird, bis die zweite Kammer das Gesamtvolumen der Umhüllung einnimmt und somit auch das der ersten Kammer auf ein Minimum reduziert. Somit findet auch kein oder, im Vergleich zu bekannten Behälteranordnungen, ein nur geringer Produktverlust beim Entleeren der Behälteranordnung statt.

Die Behälteranordnung weist darüber hinaus ein sehr viel geringeres Gewicht auf als Fässer (bspw. ca. 90% leichter als vergleichbare "Keg-Fässer" oder auch Holzfässer), welche für vergleichbare Flüssigkeitsmengen eingesetzt werden. Außerdem fallen keine Reinigungs-, Rücktransport- und zusätzliche Lagerkosten an, da die Behälteranordnung einfach entsorgt oder auch recycelt werden kann. Somit ist die Behälteranordnung zudem umweltfreundlich, denn es ist weder der Einsatz von chemischen Reinigungsmitteln erforderlich, noch muss Energie für Transport und Lagerung aufgewendet werden und außerdem kann dieser Beutel auf ökologische Weise der Wiederverwertung zugeführt oder auch auf andere Weise umweltverträglich entsorgt, beispielsweise umweltverträglich verbrannt werden. Ferner verzichtet die Behälteranordnung auf den Einsatz von Stahl, so dass sie auch verhältnismäßig kostengünstig und energiearm wenigstens teilweise mittels bereits bekannter Verfahren und auf schon existierenden Maschinen hergestellt werden kann.

Zudem ist eine derartige Behälteranordnung insbesondere im Leerzustand sehr flach und platzsparend, vor allem im Vergleich zu Fässern, die sowohl im vollen als auch im leeren Zustand das gleiche Raumvolumen einnehmen. Das Lagervolumen kann somit beispielsweise um ca. das zwanzigfache reduziert werden, so dass ferner in erheblichen Maße Lagerkosten eingespart werden können. Außerdem ist die erfindungsgemäße, Behälteranordnung dadurch, dass sie verhältnismäßig leicht und klein ist, auch sehr viel einfacher zu handhaben.

Weiter vorteilhaft ist, dass an das Fördermedium, welches zur Druckbeaufschlagung in die zweite Kammer geleitet wird, keine Ansprüche, insbesondere betreffend der Hygiene, gestellt werden, da das Fördermedium in eine von der gashaltigen Flüssigkeit räumlich (mittels der Wand bzw. einer Membran) getrennte Kammer eingeführt wird. Somit kann beispielsweise neben CO₂ auch Druckluft oder (Leitungs-) Wasser zur Druckbeaufschlagung verwendet werden. Die Verwendung eines lebensmittelechten Fördermediums ist jedoch nicht erforderlich.

Aber auch bei Verwendung von CO₂ als Fördermedium kann, da es nicht in direkten Kontakt mit der gashaltigen Flüssigkeit kommt, dieses auch nicht zu einer Aufkarbonisierung der Flüssigkeit führen, was wiederum einen positiven Effekt auf die Qualität des Produktes und dessen Haltbarkeit hat. Der natürliche Gasgehalt (beispielsweise CO₂-Gehalt) des Produktes bleibt auch nach dem ersten Entnehmen des Produktes aus der Behälteranordnung erhalten, wodurch die Produkteigenschaften, wie beispielsweise der Geschmack, unverändert erhalten bleiben.

Die Wand ist vorteilhafterweise aus den angrenzenden Wandbereichen der ersten und der zweiten Kammer gebildet.

In einer besonders bevorzugten Ausgestaltungsform weist die Behälteranordnung vorzugsweise eine Kissenform und ferner vorzugsweise Handgriffe auf. Die Behälteranordnung kann aber auch jede andere Form, wie beispielsweise eine Zylinderform oder kubische Form aufweisen.

Die Ausgestaltung der Behälteranordnung als Beutel, insbesondere in Kissenform, ermöglicht es, die Behälteranordnung einfach zu handhaben. Ferner ist es somit möglich, die Behälteranordnung einfach zu transportieren, da sie sich in Kissenform beispielsweise einfach auf Europaletten, entweder mit entsprechenden Rahmen oder mittels einer Verpackung, wie beispielsweise einer leichten Kartonverpackung, die sich gut stapeln lässt, verladen werden können.

Ein wichtiger Aspekt der Erfindung ist die druckfeste, flexible nicht oder nur gering dehnbare Ummantelung bzw. Umhüllung, welche bei der erfindungsgemäßen Behälteranordnung zur Anwendung kommt. Die Ummantelung besteht in einem Ausführungsbeispiel aus einer Folie, die durch mineralische oder synthetische Fasern in Längs- oder Querrichtung oder in Längs- und Querrichtung verstärkt ist oder aus einem Gewebe besteht, das aus synthetischen oder mineralischen Fasern hergestellt ist oder durch solche Fasern verstärkt ist.

Vorzugsweise kann diese druckfeste, flexible nicht oder nur gering dehnbare Ummantelung prinzipiell alle weichwandigen, nicht druckfesten Beutel oder Behälter, wie beispielsweise die erfindungsgemäßen Produktbeutel oder Druckbeutel, so umgeben, dass diese druckfest werden.

Dies ergibt den Vorteil, dass diese weichwandigen Beutel oder Behälter z.B. für die Lagerung und den Transport von gashaltigen Flüssigkeiten, die beispielsweise CO₂ enthalten, wie z.B. Bier oder Mineralwasser, und daher druckfest sein müssen, verwendet werden können.

Wie bereits oben erläutert, kann die Ummantelung ferner vorzugsweise ein separater oder integraler Teil des so druckfest gemachten Beutels oder Behälters sein.

Besonders vorzugsweise ist die Ummantelung mittels selbstklebender Folie oder selbstklebendem Gewebe oder durch Leimen oder Schweißen zusammengefügt.

Es ist ferner vorzugsweise möglich, die Faserverstärkung der Folie oder den Aufbau oder die Verstärkung des Gewebes durch spezifisches lokales Anpassen der Faserdichte pro Flächeneinheit zu optimiert. Auf diese Weise können ferner Kosten und Gewicht der Behälteranordnung reduziert werden.

Es ist mit einer derartig ausgebildeten Ummantelung möglich, die durch den Innendruck einer gashaltigen Flüssigkeit erzeugten hohen Zugkräfte aufzunehmen. Ferner ist die Ummantelung auch flexibel, um sich der geometrischen Form des Innenbeutels bzw. Produkt- und/oder Druckbeutels anpassen zu können.

Weitere Merkmale, Vorteile und Eigenschaften der Erfindung sollen nunmehr anhand von Ausführungsbeispielen und der Figuren der begleitenden Zeichnung erläutert werden. Es zeigen:
- Fig. 1: eine schematische Darstellung einer leeren Behälteranordnung gemäß einer bekannten Anordnung,
- Fig. 2: die Behälteranordnung gemäß Fig. 1 während der Befüllung,
- Fig. 3: die Behälteranordnung gemäß Fig. 1 im vollen Zustand,
- Fig. 4: die Behälteranordnung gemäß Fig. 1 während der Entleerung,
- Fig. 5-7: schematische Darstellungen von verschiedenen Ausgestaltungsformen einer Behälteranordnung gemäß einer Ausführungsform,
- Fig. 8-12: schematische Darstellungen verschiedener Behälter- und Anschlussformen,
- Fig. 13: eine Anordnung von mehreren parallel geschalteten Behälteranordnungen,
- Fig. 14a-14c: eine schematische Darstellung einer Ummantelung aus isotroper, faserverstärkter Kunststofffolie mit selbstklebender Verbindung oder Verbindung durch Leim,
- Fig. 15a-15b: eine schematische Darstellung einer Ummantelung bestehend aus zwei einzelnen, rohrförmigen Teilen aus isotoper Kunststofffolie umgeben mit einer Schrumpffolie oder einer verschweißten Schutzfolie,
- Fig. 16a-16d: eine schematische Darstellung einer Ummantelung aus Fasergewebe,
- Fig. 17a-17b: Darstellung verschiedener Möglichkeiten des Zusammenfügens der Ummantelung mittels selbstklebender faserverstärktter Folie oder Fasergewebe oder mittels an den Klebestellen aufgetragenen Leims oder Schweißung,
- Fig. 18a-18b: Darstellung verschiedener Möglichkeiten des Zusammenfügens der Ummantelung mittels Klebstoff oder Schweißung,
- Fig. 19a-19o: Verfahren zum Zusammenfügen eines erfindungsgemäßen Beutels.

Fig. 1 zeigt eine bekannte Behälteranordnung 1. Diese Behälteranordnung 1 dient vorzugsweise der Aufnahme, dem Transport sowie der Ausgabe von Flüssigkeiten, insbesondere gashaltigen Flüssigkeiten. Besonders vorzugsweise handelt es sich bei den Flüssigkeiten bzw. bei dem Produkt um Getränke, wie beispielsweise Bier, Mineralwasser oder auch Schaumwein.

Es sei an dieser Stelle darauf hingewiesen, dass durch die Erfindung auch die Aufnahme und Ausgabe aller anderen denkbaren Flüssigkeiten abgedeckt ist. Hierzu seien insbesondere, aber nicht ausschließlich, ferner dickflüssige Medien genannt, wie beispielsweise Leim, Farbe, Saucen oder ähnliche.

Die Behälteranordnung weist eine Ummantelung 2, im Folgenden auch Umhüllung genannt, auf, welche vorzugsweise aus einem druckfesten kollabierbaren Material besteht. Die Umhüllung 2 ist also einerseits flexibel, andererseits aber auch nicht oder nur gering dehnbar, so dass sie große Drücke von Innen zwischen 2 und 10 bar, vorzugsweise wenigstens bis 6 bar aufnehmen kann. Mit dem Begriff druckfest, flexibel nicht oder nur gering dehnbar sollen für den Zweck dieser Beschreibung alle Ummantelungen 2 bezeichnet werden, durch die keine starr definierte Form vorgegeben ist, die also aus Gewebe, Kunststofffolien, flexible Verbundmaterialien, Verbundfolien, selbstklebende Folien, faserverstärkte Folien oder anderen, insbesondere den in der Beschreibung genannten Materialien mit den genannten Eigenschaften bestehen.

Die Umhüllung 2 umschließt vorzugsweise wenigstens zwei Kammern 3, 4.

Die erste Kammer 3 dient zur Aufnahme des zu lagernden bzw. zu transportierenden Produktes, also vorzugsweise der gashaltigen Flüssigkeit. Die Kammer 3 steht mittels eines ersten Anschlusses 5, im Folgenden auch Produktanschluss genannt, mit der Umgebung der Behälteranordnung in Verbindung. Der Produktanschluss 5 ist dabei vorzugsweise mit einem Rückschlagventil oder sonstigen, beispielsweise bei Zapfanlagen üblichen Ventil ausgebildet. Mittels des Anschlusses 5 ist es möglich, das Produkt in die erste Kammer zu füllen und über den Produktanschluss 5 kann das Produkt auch wieder aus der ersten Kammer 3 abgegeben werden.

Die zweite Kammer 4 ist eine Druckkammer, vorzugsweise die mit einem zweiten Anschluss 6 zur Druckbeaufschlagung versehen ist. Die zweite Kammer 4 dient der Aufnahme eines mit Druck beaufschlagten Fördermediums über einen Anschluss 6, im Folgenden auch Druckanschluss genannt. Als Medium kommt prinzipiell jedes Fluid infrage, beispielsweise CO₂, Druckluft oder Wasser. Der Anschluss 6 kann beispielsweise wie der erste Anschluss 5 ausgebildet sein.

Zwischen der ersten Kammer 3 und der zweite Kammer 4 ist vorzugsweise eine flexible Wand 7 angeordnet.

Wie der Anordnung in Fig. 1 zu entnehmen ist, kann die Wand 7 der Behälteranordnung 1 aus der Hülle eines inneren Produktbeutels 8 bestehen, wobei der Produktbeutel 8 die erste Kammer 3 umgibt. Der Produktbeutel 8 nimmt somit das Produkt über den ersten Anschluss 5 auf, welcher sich durch die Umhüllung 2 erstreckt. Der Produktbeutel 8 ist vorzugsweise flexibel und aus einem lebensmittelechten Kunststoff hergestellt. Er muss nicht druckbeständig sein.

In diesem Beispiel ist besonders vorzugsweise die Umhüllung 2 aus einer druckfesten Außenwand der zweiten Kammer 4 gebildet und stellt somit einen äußeren Druckbeutel 9 dar. Der Druckbeutel 9 umgibt den Produktbeutel 8 vollständig und schließt diesen luftdicht ein, so dass die zweite Kammer 4 folglich die erste Kammer 3 vollständig umgibt. Dieser Druckbeutel 9 besteht vorzugsweise aus einer gasdichten Folie, die auch die mechanische Belastung durch den Druck aufnehmen kann. Die Umhüllung bzw. Ummantelung 2 kann aber auch, wie in weiteren Ausführungsformen noch gezeigt wird, als separates Teil die nicht druckfesten Innenbeutel oder Behälter umgeben oder auch ein integraler Teil desselben sein kann. Aufbau und Herstellung einer solchen Folie bzw. Beutels werden im Weiteren Verlauf der Beschreibung noch eingehender beschrieben.

Die Vorteile dieser Konstruktion liegen in ihrer einfachen Herstellung, insbesondere der Beutel, mit heute üblichen Beutelherstellmaschinen ohne größere Modifikationen. Sie ist außerdem kostengünstig, da nur zwei Beutel hergestellt werden müssen, und in Form von "Endlosbeuteln" für die heute gebräuchlichen Abfüllanlagen problemlos möglich. Die Beutel sind ferner vorzugsweise aus recycelbaren und/oder umweltverträglichen Materialien hergestellt, so dass sie einfach, kostengünstig und umweltfreundlich wiederverwertet oder entsorgt werden können.

Ferner können erheblich Kosteneinsparungen bei der Logistik erzielt werden, da kein Rücktransport der Behälteranordnungen vonnöten ist, da diese nach Gebrauch aufgrund ihres kollabierbaren Aufbaus einfach und platzsparend entsorgt werden können und somit auch eine Reinigung der Entleerten Behälter entfällt.

Ein weiterer wesentlicher Vorteil der Erfindung besteht darin, dass keine Berührung des Fördermediums mit dem Produkt besteht, so dass die Anforderungen an die Hygiene des Fördermediums sehr gering sind, was den Einsatz zahlreicher, auch preisgünstiger Fördermedien, wie beispielsweise Wasser oder Druckluft, ermöglicht. Aber auch bei Verwendung von CO₂ als Fördermedium kann es mangels Kontakt mit dem Produkt nicht zu einer Aufkarbonisierung kommen. Auf diese Weise bleibt beispielsweise der natürliche Gasgehalt (beispielsweise CO₂-Gehalt) des Produktes auch nach dem ersten Entnehmen des Produktes aus der Behälteranordnung erhalten, folglich ebenso wie der Geschmack und auch die Qualität des Produktes. Außerdem bleibt das Produkt, insbesondere im "angestochenen" Zustand, somit auch länger haltbar.

Insbesondere dickflüssige Medien, wie beispielsweise Leim, Farbe oder Sauce, werden üblicherweise in starre Behälter abgefüllt und müssen zur Verwendung dann aus dem Behälter herausgepumpt werden. Dies ist insbesondere bei dickflüssigen Medien schwierig oder bei Medien, die aushärten, sogar unmöglich. Mit der erfindungsgemäßen Behälteranordnung kann das Produkt mit jedem beliebigen Fördermedium, wie beispielsweise Druckluft, aus der Behälteranordnung herausgedrückt werden, wobei auf vorgenannte Pumpe verzichtet werden kann. Da zum anderen das Fördermedium nicht mit dem Produkt in Kontakt kommt und ferner auch keine Luft o.ä. in den Produktbeutel eindringen kann, kann das Produkt auch nicht aushärten.

Anhand der Fig. 1 bis 4 soll im Folgenden ein Füll- und Entleerungsvorgang der Behälteranordnung 1 beschrieben werden.

Wie bereits eingehend beschrieben, besteht die Behälteranordnung gemäß Behälteranordung vorzugsweise aus einander unabhängigen Beuteln 8, 9 oder Kammern 3, 4. Dabei dient der in Fig. 1 noch leere Produktbeutel 2 der Aufnahme des zu lagernden bzw. zu transportierenden Produkts über den Produktanschlusses 5. Der Druckbeutel 1 dient der Aufnahme des mit Druck beaufschlagten Fördermediums über den Druckanschluss 6. Zur Abfüllung werden die Anschlüsse 5, 6 der Behälteranordnung 1 vorzugsweise an eine entsprechende Druckleitung bzw. Produktleitung einer Abfüllanlage angeschlossen.

Um das Volumen der ersten Kammer 3 vollständig zum Befüllen des Produktes nutzen zu können, wird vorzugsweise der Produktbeutel 8 vor dem Füllvorgang vakuumiert. Auf diese Weise kann der im Produktbeutel 8 befindliche Restsauerstoff aus diesem gänzlich entfernt werden. Das Vakuumieren kann einerseits durch Absaugen der Luft aus der ersten Kammer 3 über den Produktanschluss 5 geschehen. Vorzugsweise kann der gleiche Effekt, d.h. das Eliminieren des Restsauerstoffes im Produktbeutel 8, auch durch Druckbeaufschlagung der Druckkammer 4 mit einem definierten Vordruck erzielt werden. Durch den in der Druckkammer 4 somit erzielten Überdruck wird der Produktbeutel 8 folglich zusammengedrückt und der verbleibende Restsauerstoff somit aus diesem herausgepresst. Sodann kann mit dem im Folgenden beschriebenen Füllvorgang begonnen werden.

In Fig. 2 ist ein Füllvorgang der Behälteranordnung 1 gezeigt. Die Behälteranordnung 1 kann dazu mit herkömmlichen Abfüllanlagen befüllt werden. Dieser sowie die vorhergehenden und nachfolgenden Schritte können vorzugsweise auch teil- oder vollautomatisiert ablaufen, um in kurzer Zeit zahlreiche Behälteranordnungen 1 zur Verfügung stellen zu können.

Während des dargestellten Füllvorganges wird der Produktbeutel 8 über den Produktanschlusses 5 mit dem Produkt befüllt und dehnt sich folglich innerhalb der druckfesten Umhüllung 2 aus. Aufgrund der Volumenausdehnung des Produktbeutels 8 bzw. der ersten Kammer 3 wird ein vorhandenes Gasvolumen bzw. Fluidvolumen im Druckbeutel 1 aufgrund der Volumenverringerung in der zweiten Kammer 4 über den Druckanschluss 6 entlüftet bzw. abgelassen.

Vorteilhafterweise geschieht die Befüllung der Behälteranordnung 1, also die Befüllung des Produktbeutels 8 gegen einen bestimmten Gegendruck, welcher vorzugsweise durch Druckbeaufschlagung im Druckbeutel 9 hervorgerufen wird. Auf diese Weise kann die Schaumbildung während des Befüllvorgangs verhindert werden. Der dafür benötigte Druck beträgt vorzugsweise ca. 2,5bar, ist allerdings nicht hierauf beschränkt.

Nachdem der Produktbeutel 8, wie in Fig. 3 dargestellt, mit dem Produkt vollständig gefüllt ist, werden die Anschlüsse 5, 6 vorzugsweise von den Leitungen der Abfüllanlage getrennt und wenigstens der Produktbeutel 8 am Produktanschluss 5 dicht verschlossen. Dies kann vorzugsweise durch ein im Anschluss vorhandenes Rückschlagventil oder durch einsetzten eines einfachen Zapfens, eines Zapfens mit fest angeschlossenem Schlauch, eines Zapfhahns oder eines sonstigen Ventils oder Verschlusses geschehen. Die so befüllte Behälteranordnung kann sodann mit oder ohne Umverpackung gelagert und transportiert werden. Ein während der Lagerung und des Transportes möglicherweise durch das gashaltige Produkt hervorgerufener Überdruck, wird durch die Konstruktion der Behälteranordnung 1 abgefangen. Dabei wirkt der äußere Druckbeutel 9, welcher durch die Umhüllung 2 gebildet ist, als Druckummantelung.

In Fig. 4 ist die Entleerung der Behälteranordnung 1 dargestellt. Danach wird der Produktanschluss 5 der ersten Kammer 3 an eine Produktleitung einer Schankanlage bzw. Zapfanlage angeschlossen. Der Druckanschluss 6 der zweiten Kammer 4 wird mit einer Druckanlage, wie beispielsweise einem Kompressor, einer Gasflasche oder einer Wasserleitung, verbunden. Die Behälteranordnung kann dabei beispielsweise an bestehende Schankanlagen ohne weitere bzw. wesentliche Modifikationen angeschlossen werden, wodurch die Behälteranordnung 1 nahezu unbegrenzt in der Gastronomie, aber auch im Privatgebrauch, auf herkömmliche Weise genutzt werden kann.

Um eine ausreichende Kühlung des Produktes zu gewährleisten, kann die Behälteranordnung 1 vorzugsweise in einem Kühlraum oder in einer speziellen Kühlbox platziert werden. Dies kann wiederum mit oder ohne Umverpackung geschehen. Es ist auch denkbar, dass die Behälteranordnung 1 an einen Durchlaufkühler in bekannter Weise angeschlossen wird. Nachdem der Produktanschluss 5 und der Druckanschluss 6 also wie oben beschrieben an eine Schankanlage angeschlossen sind (optional in Kühlraum/-box oder mit zwischengeschaltetem Durchlaufkühler), ist die Behälteranordnung 1 bereit zur Entleerung.

Dazu wird der Druckbeutel 9 mit einem Druck, dem sogenannten Förderdruck, über den zweiten Anschluss 6 beaufschlagt. Dieser kann durch ein fluides Medium erzeugt werden, wie beispielsweise ein Gas, z.B. CO₂ oder Druckluft, oder eine Flüssigkeit, z.B. Wasser. Aufgrund dieser Druckbeaufschlagung wird ein Druck auf den Produktbeutel 2 über die Wand 7, also die Hülle des Produktbeutels 8, ausgeübt. Der Produktbeutel 8 entleert sich folglich durch den Produktanschluss 5. Es ist ebenfalls möglich, zur Entleerung einen mechanischen Druck auf den Produktbeutel 8 einwirken zu lassen.

Der Förderdruck beträgt dabei in Schankanlagen beispielsweise ca. 2 bis 3bar, welcher bei der Behälteranordnung 1 durch eine spezielle Druckummantelung bzw. -umhüllung des bzw. der Innenbeutel(s) erricht. Die dafür verwendet Spezialfolie, welche zugleich druckfest ist, eine minimale bzw. keine Dehnung aufweist und darüber hinaus flexibel und kollabierbar ist, sowie deren Herstellung werden im Weiteren Verlauf der Beschreibung noch eingehend beschrieben.

Nachdem die Behälteranordnung 1 leer ist, wird sie ausgewechselt, zusammengeknüllt und entsorgt bzw. recycelt. Dies ist dadurch möglich, da die Behälteranordnung ein deutlich geringeres Gewicht als vergleichbare herkömmliche Fässer aufweist. Durch die Möglichkeit, die Behälteranordnung platzsparend gleich vor Ort zu entsorgen, werden zudem Kosten für den Rücktransport einer Behälteranordnung und evtl. weitere unnötige Lagerkosten vermieden. Darüber hinaus werden auch Reinigungskosten und der Einsatz chemischer Reinigungsmittel vermieden, sodass die Behälteranordnung, auch durch den geringeren Transport- und somit Energieaufwand, wesentlich umweltfreundlicher als die bisher bekannten Fässer oder Behälteranordnungen ist. Dies wird ferner dadurch begünstigt, dass bei der Herstellung der Behälteranordnung 1 weitestgehend oder gänzlich auf Stahl verzichtet wird. Die Behälteranordnung 1 ist somit preisgünstiger und energieärmer herstellbar und außerdem durch ihr geringeres Gewicht im Vergleich zu herkömmlichen Fässern, auch einfacher handhabbar. Überdies kann die Behälteranordnung auch problemlos der Wiederverwertung zugeführt werden.

In den Fig. 5 bis 7 sind des Weiteren verschiedenen Ausgestaltungsformen einer Behälteranordnung gemäß einer Ausführungsform gezeigt, bei dem sich die Kammern 13, 14 nicht umschließen, sondern vorzugsweise nebeneinander angeordnet sind.

Bei der in Fig. 5 gezeigten ersten Ausgestaltungsform sind die Kammern 13, 14 der Behälteranordnung 10 aus zwei voneinander unabhängigen Beuteln 18, 19 gebildet, die von einer druckfesten Ummantelung bzw. Umhüllung 12 umgeben sind. Die Beutel 18, 19 sind derart in der Umhüllung angeordnet, so dass die Wand 17 aus angrenzenden Wandbereichen der ersten Kammer 13 und der zweiten Kammer 14 gebildet ist. Der Produktbeutel 18 weist einen Produktanschluss 15 und der Druckbeutel 19 einen Druckanschluss 16, wie die Anschlüsse 5, 6 der ersten Ausführungsform, auf.

Bei dieser Konstruktion können zwei gebräuchliche, vorzugsweise identische, Beutel als Produktbeutel 18 und Druckbeutel 19 eingesetzt werden. Die Beutel 18, 19 sind vorzugsweise flexibel und wenigstens der Produktbeutel 18 ist aus einem lebensmittelechten Kunststoff hergestellt. Die Beutel 18, 19 müssen nicht druckbeständig sein.

Vorzugsweise können die Beutel 18, 19 in gefülltem Zustand jeweils das Innenvolumen der Umhüllung 12 vollständig ausfüllen. Auf diese Weise wird gewährleistet, dass einerseits der Produktbeütel 18 beim Befüllen das Maximalvolumen der Behälteranordnung 10 aufnehmen kann. Andererseits kann der Druckbeutel 19 bei der Entleerung ebenfalls das maximale Innenvolumen der Umhüllung ausfüllen, so dass eine vollständige Entleerung des Produktbeutels 18 bzw. der Produktkammer 13 gewährleistet werden kann.

Die umgebende Druckummantelung 12 kann vorzugsweise aus einer Kunststofffolie, flexible Verbundfolie, Gewebe, oder ähnlichem bestehen. Besonders vorzugsweise weist die Druckummantelung faserverstärkte Folien auf, um die mechanische Druckbelastung besonders effektiv aufzufangen und aufzunehmen. Die Druckummantelung 12 kann ferner gasdicht sein. Auf die Materialien sowohl der Druckummantelung als auch der Beutel wird im Weiteren der Beschreibung noch eingegangen.

Bei der in Fig. 6 gezeigten zweiten Ausgestaltungsform einer Behälteranordnung 20 sind der Produktbeutel 28 und der Druckbeutel 29 vorzugsweise aus einem einzigen, weichwandigen Druckbehälter bzw. Beutel 21 gebildet, bzw. zu einem einzigen Beutel 21 mit zwei Kammern 23, 24 vereinigt. Die Wand 27 ist dabei integral mit dem Beutel 21 zwischen den Kammern 23, 24 ausgebildet und stellt den Trennbereich zwischen den beiden Kammern 23, 24 dar. Der Beutel 21 ist von einer druckfesten Umhüllung bzw. Ummantelung 22 umgeben. Beutel 28, 29 und Ummantelung 22 weisen die gleichen Materialien und Eigenschaften auf, wie die Beutel 18, 19 und Ummantelung 12 der ersten Ausgestaltungsform. Ebenso weisen sie jeweils einen entsprechenden Anschluss 25, 26 auf.

Vorzugsweise haben die Kammern 23, 24 jeweils wenigstens das gleiche Innenvolumen wie die Ummantelung 22, um einerseits, wie oben bereits erläutert, das Füllvolumen der Behälteranordnung 20 maximal auszunutzen und andererseits eine vollständige Entleerung des Produktbeutels 28 bzw. der Produktkammer 23 zu gewährleisten. Es ist auch denkbar, dass die Kammern 23, 24 im Leerzustand etwas kleiner als die Ummantelung 22 ausgebildet sind, und die Kammern 23, 24 sich im befüllten Zustand derart ausdehnen, dass sie sich jeweils der Ummantelung 22 in der Form und Größe anpassen.

Eine in Fig. 7 gezeigte Ausgestaltungsform einer Behälteranordnung 30 besteht aus einem in der Mitte durch eine Wand bzw. Folie 37 in zwei Kammern 33, 34 unterteilten Beutel 31. Der Beutel 31 bildet also die druckfeste Umhüllung 32, so dass folglich die Wand 37 derart in der Umhüllung 32 angeordnet ist, dass sie die Umhüllung 32 in die erste Kammer 33 und die zweite Kammer 34 trennt. Der Beutel 31, respektive die Umhüllung 32, besteht außen aus einer gasdichten, druckfesten Folie, wie auch die Umhüllung 2 aus dem ersten Ausführungsbeispiel, und ist daher in sich druckbeständig. Die Folie 37 ist vorzugsweise flexibel und aus einem lebensmittelechten Kunststoff hergestellt. Sie muss nicht druckbeständig, vorzugsweise wohl aber gasdicht sein.

Dieser Beutel 32 kann beispielsweise in einem Arbeitsgang aus drei Folienlagen einfach und kostengünstig hergestellt werden. Dies ist, wenigstens teilweise, vorzugsweise sogar mittels bereits bekannter Verfahren und auf schon existierenden Maschinen durchführbar. Auch die Herstellung von Endlosbeuteln für heute gebräuchliche Abfüllanlagen ist problemlos möglich. Diese wird im Weiteren noch eingehender beschrieben.

In den Figuren 8 bis 11 sind verschiedene bevorzugte Behälterformen sowie verschiedene bevorzugte Anschlussformen einer erfindungsgemäßen Behälteranordnung gezeigt. In den Figuren sind jeweils immer gezeigt: oben eine Draufsicht auf die Behälteranordnung, darunter eine Frontalansicht dieser und links daneben eine Seitenansicht der Behälteranordnung. Gleiche Merkmale sind in den Figuren mit gleichen Bezugszeichen versehen, und es wird bezüglich dieser Merkmale auf obige Ausführungen verwiesen. Die Form der Beutel ist, über die gezeigten bevorzugten Beispiele hinaus, weitgehend frei wählbar.

Fig. 8 zeigt eine Behälteranordnung 40 gemäß der dritten Ausgestaltungsform der zweiten Ausführungsform, welche eine Kissenform aufweist. Eine derartige Behälterform ermöglicht es, die Behälteranordnung einfach zu lagern und zu transportieren, da sie sich in Kissenform beispielsweise einfach auf Europaletten, entweder mit entsprechenden Rahmen oder mittels einer leichten Umverpackung, wie beispielsweise einer Kartonverpackung bzw. Kartonschachtel, die sich gut stapeln lässt, verladen werden können.

Die Behälteranordnung in Kissenform lässt sich somit auch gut handhaben, was ferner durch in der Behälteranordnung vorzugsweise integral ausgebildete Handgriffe H noch verbessert werden kann. Beispielsweise eine Behälteranordnung, welche 20 Liter fasst, wiegt im ge- bzw. befüllten Zustand ca. 5 kg weniger, als ein vergleichbares "Keg-Fass" und besitzt zudem einen, im Vergleich zu Stahl, weichen Körper, so dass die Handhabung und der Komfort der Handhabung deutlich verbessert ist. Es ist beispielsweise auch denkbar, dass die Umverpackung derart ausgebildet ist, dass die Handgriffe H von außen greifbar sind, um die Handhabung auch von verpackten Behälteranordnungen noch zu verbessern.
Fig. 9 zeigt eine Behälteranordnung 50 ebenfalls in Kissenform gemäß der zweiten Ausgestaltungsform der ersten Ausführungsform.
Fig. 10 zeigt eine Behälteranordnung 60 gemäß der ersten Ausführungsform, welche ebenfalls eine Kissenform mit Handgriffen H aufweist.
Fig. 11 zeigt eine Behälteranordnung 70 gemäß der ersten Ausführungsform, welche eine Zylinderform und ebenfalls Handgriffe H aufweist.

In Fig. 12 ist eine Behälteranordnung 80 ebenfalls gemäß der ersten Ausführungsform dargestellt, welche eine kubische Form aufweist.

Für diese Ausführungsformen können die Anschlüsse, also der Produktanschluss und der Druckanschluss, für Produktkammer und Druckkammer entweder, wie in Fig. 8 oder 9 gezeigt, getrennt (Produktanschluss 45, 55; Druckanschluss 46, 56) oder, wie in Fig. 10 gezeigt, in einer kombinierten Form als Kombianschluss 61 mit integriertem Produktanschluss 65 und Druckanschluss 66 ausgebildet sein.

Darüber hinaus kann die erfindungsgemäße Behälteranordnung in unterschiedlichen Größen ausgeführt werden. So kann sie beispielsweise mit einem Inhalt von 5 Litern für den privaten Gebrauch anstelle der bekannten sogenannten Party-Dosen ausgeführt sein, oder aber auch in den für "Keg-Fässer" üblichen Größen von 15, 20, 25, 30 oder 50 Litern. Jedoch ist die Erfindung nicht auf die genannten Größen beschränkt, so dass der Inhalt bliebig festgelegt werden kann.

Um einerseits jedoch die Handhabung, den Transport und die Lagerung der Behälteranordnung zu verbessern bzw. zu vereinfachen und andererseits eine zur Verfügung stehende Produktmenge beliebig zu vergrößern, können beispielsweise auch mehrere Behälteranordnungen untereinander verbunden, d.h. parallel geschaltet werden. Dies ist schematisch in Fig. 13 dargestellt. Dazu werden die Druckanschlüsse der parallel zu schaltenden Behälteranordnungen 90 mit einer Druckleitung 91 verbunden. Auf der anderen Seite werden die Produktanschlüsse der besagten Behälteranordnungen 90 an eine Produktleitung 92 angeschlossen. Auf diese Weise können beliebig viele Behälteranordnungen parallel geschaltete werden.

Es ist überdies auch denkbar, dass mehrere Behälteranordnungen jeweils unabhängig voneinander an eine eigene Druckleitung, aber an dieselbe Produktleitung angeschlossen werden. Ferner ist es auch möglich, dass mehrere Behälteranordnungen an eine Druckleitung aber jeweils einzeln oder in Gruppen an mehrere Produktleitungen angeschlossen werden. Die Anschlussmöglichkeiten sind erfindungsgemäß nicht begrenzt.

Um überhaupt eine druckfeste kollabierbare Behälteranordnung 1, 10, 20, 30, 40, 50, 60, 70, 80, 90 bzw. Umhüllung oder Ummantelung 2, 12, 22, 32 zu erhalten, bedarf es bestimmter Materialien sowie Herstellungsverfahren, welche im Folgenden beschrieben werden.

Die in Fig. 14a gezeigte Anordnung besteht vorzugsweise aus wenigstens zwei im Wesentlichen rechteckigen fasverstärkten, isotropen Folien 101, 102, aus welchen die Umhüllung bzw. Ummantelung 100 gebildet wird. Bei den Folien 101, 102 handelt es sich vorzugsweise um einseitig selbstklebende Folien oder um Folien die durch Auftragen von Leim verklebt werden. Die Folien 101, 102 werden vorzugsweise über Kreuz, besonders vorzugsweise in einem im Wesentlichen rechten Winkel zueinander angeordnet, so dass die beiden Folien 101, 102 einen sich überlappenden Bereich 103 bilden. Dabei verläuft die Faserrichtung der Folien 101, 102 vorzugsweise ebenfalls in einem rechten Winkel zueinander, um eine besonders hohe Faserverstärkung der fertigen Ummantelung 100 zu erzielen.

Die nach oben und unten beziehungsweise rechts und links des überlappenden Bereichs 103 überstehenden Bereiche 104, 105, 106, 107 der Folien 101, 102 sind vorzugsweise derart ausgebildet, das wenigstens einer der überstehender Bereich 104, 106 jeder Folie die Form und Oberflächenausmaße des überlappenden Bereichs 103 aufweist.

Auf den überlappenden Bereich 103 wird der Produktbeutel 108 mit Anschluss 109 platziert, welcher vorzugsweise einen nicht druckfesten Innenbeutel darstellt, wie er in obigen Ausführungsbeispielen eingehend beschrieben wurde. Bei Verwendung eines Produktbeutels 108 mit kombinierten Anschluss 109 muss überdies kein weitere Anschluss für den Druckbeutel, in diesem Fall die Umhüllung verwendet werden. Andernfalls kann auch wenigstens eine der Folien einen entsprechenden Druckanschluss aufweisen.

Um eine sicher verschlossene Umhüllung bzw. Ummantelung 100 zu erzielen, werden, wie in Fig. 14b dargestellt, zunächst die überstehenden Bereiche 104, 105 einer Folie 101 derart auf den überlappenden Bereich 103 umgelegt, dass der Produktbeutel 108 von der Folie 101 umschlossen ist. Dabei wird zuerst der überstehende Bereich 104 umgelegt, der die Form und Oberflächenausmaße des überlappenden Bereichs 103 aufweist und der zweite überlappende Bereich 105 derselben Folie 101 wird sodann auf den bereits umgelegten Bereich 104 gelegt. Mit der anderen Folie 102 wird genauso verfahren. Aufgrund der selbstklebenden Eigenschaften der Folien 101, 102 bzw. des verwendeten Leims haften die jeweils sich dann überlappenden Bereiche der Folien 101, 102 sicher aneinander, sodass eine druckfeste kollabierbare Ummantelung 100 (wie beispielsweise auch die vorgenannten Ummantelungen 2, 12, 22, 32) entsteht, in der der Produktbeutel 108 sicher angeordnet ist. Dadurch, dass die eine Folie 101 den nicht druckfesten Innenbeutel 108 in der Längsrichtung und die andere Folie 102 den nicht druckfesten Innenbeutel 108 in der Querrichtung umschließt, weist die so entstehende Ummantelung 100 eine besonders hohe Druckbeständigkeit auf, so dass sie die in der erfindungsgemäßen Behälteranordnung auftretenden Drücke sicher auffangen kann.

Um darüber hinaus eine gewisse Bewegung und Ausdehnung des Innenbeutels 108 bzw. Produktbeutels zu gewährleisten, können die Flächen bzw. Bereiche 103, 104 der Folien 101, 102, mit welchen der Produktbeutel 108 in Kontakt steht, nicht selbstklebend oder nicht mit Leim versehen sein.

Damit der Anschluss 109 des Produktbeutels 108 von außen zugänglich ist, sind vorzugsweise an entsprechenden Stellen in den Folien 101, 102 der Ummantelung 100 vorzugsweise Öffnungen 110, 111 zum Durchführen des Anschlusses 109 vorgesehen.

Wie Fig. 14c zeigt, kann die Ummantelung 100 optional außen mit einer Folie 112, z.B. einer Schrumpffolie oder einer an den Rändern verschweißten Schutzfolie, umgeben werden. Dadurch wird die Reibung an den selbstklebenden oder geleimten Verbindungsstellen erhöht und somit eine höhere Festigkeit der Verbindung erreicht.

Fig. 15a und 15b zeigen eine zweite Ausführungsform einer Ummantelung 200. Die Ummantelung 200 besteht hier vorzugsweise aus zwei unabhängigen Rohren 201, 202. Die Rohre bestehen vorzugsweise aus faserverstärkten, isotropen Folien.

Zuerst wird ein erstes Rohrstück 201 vorzugsweise in Längsrichtung über einen nicht druckbeständigen Innenbeutel 208 bzw. Produktbeutel mit Anschluss 209 gestülpt (Fig. 15a). Danach wird ein zweites Rohrstück 202 vorzugsweise in Querrichtung über den nicht druckfesten Innenbeutel 208 und das erste Rohrstück 201 gestülpt (Fig. 15b). Durch die vorzugsweise im Wesentlichen rechtwinklig zueinander verschachtelten Rohrstücke 201, 202 verschließen diese sich selbst, und der Innenbeutel 208 ist außerdem druckfest gemacht. Die Druckfestigkeit ist damit sowohl in der Längsrichtung als auch in der Querrichtung gegeben.

Damit der Anschluss 209 des Produktbeutels 208 von außen zugänglich ist, sind vorzugsweise an entsprechenden Stellen in den Rohrstücken 201, 202 der Ummantelung 200 vorzugsweise Öffnungen 210 zum Durchführen des Anschlusses 209 vorgesehen.

Die Konstruktion kann ferner vorzugsweise mit einer Folie 212, wie beispielsweise einer Schrumpffolie oder einer an den Rändern verschweißten Schutzfolie, versehen sein, dass heißt umhüllt werden, um eine gewisse Formtreue des Beutels zu erreichen. Ebenfalls wird dadurch die Reibung an den Verbindungsstellen der Rohrstücke erhöht und somit eine höhere Festigkeit der Verbindung erreicht.

Fig. 16a bis 16d zeigen eine Ummantelung 300 aus Fasergewebe. Die Ummantelung 300 besteht dabei vorzugsweise aus zwei einzelnen Teilflächen, einem rückseitigen Teil 301 und vom vorderseitigen Teil 302. Der vorderseitige Teil 302 weist vorzugsweise im Wesentlichen eine Grundfläche auf, die der eines Produktbeutels 308 entspricht (Fig. 16b). Der rückseitige Teil 301 weist vorzugsweise wenigstens die Grundfläche des Produktbeutels 308 und darüber hinaus noch an den Seitenrändern überstehende Bereiche 304, 305, 306, 307 auf (Fig. 16a).

Wie Fig. 16c zu entnehmen ist, wird der nicht druckbeständige Innenbeutel 308 bzw. Produktbeutel vorzugsweise vom rückseitigen Teil 301 und vom vorderseitigen Teil 302 der Ummantelung 300 umschlossen. Der vorderseitige Teil 302 und der rückseitige Teil 301 der aus Gewebe bestehenden Ummantelung 300 werden dazu vorzugsweise derart aufeinander gelegt, dass sie den Produktbeutel 308 zwischen sich einschließen (Fig. 16c). Anschließend werden die überstehenden Bereiche 304, 305, 306, 307 des rückseitigen Teils 301, welche vorzugsweise Klebestellen bilden, auf den vorderseitigen Teil 302 umgelegt und mit diesem verklebt (Fig. 16d). Dies kann durch Schweißen, durch Auftragen von Leim oder mittels selbstklebendem Gewebe bewerkstellig werden.

Wenigstens einer der Teile 302 der Ummantelung 300 weist vorzugsweise eine Öffnung 310 zur Durchführung des Anschlusses 309 des Produktbeutels 308 auf, wie dies bereits oben beschrieben wurde.

Vorzugsweise werden die Bereiche der Ummantelung 300, die in Kontakt mit dem Produktbeutel 308 stehen, nicht mit Leim versehen bzw. weisen keine selbstklebenden Eigenschaften auf, um eine gewisse Bewegung und Ausdehnung des Produktbeutels 308 zu gewährleisten.

Im Folgenden werden prinzipielle Möglichkeiten des Zusammenfügens der Ummantelung gezeigt. In Fig. 17a und 17b werden Beispiele des Zusammenfügens mittels selbstklebender Folien gezeigt, während in den Figuren 18a und 18b Beispiele des Zusammenfügens von Folien mittels Leim bzw. Kleber oder Schweißen gezeigt sind.

Fig. 17a zeigt das Zusammenfügen mittels selbstklebender, faserverstärkter Folie oder selbstklebendem Gewebes 401. Hierzu wird die Folie 401, wie auch in Fig. 14a und 14b gezeigt, vorzugsweise jeweils von zwei Seiten umgeschlagen, so dass sich die umgeschlagenen Bereiche 401a, 401b überlappen. Aufgrund der selbstklebenden Eigenschaften der Folie 401 wird an den sich überlappenden Bereichen 401a, 401b zwangsläufig eine Klebestelle 402 gebildet, so dass die Ummantelung sicher zusammengefügt ist. Die Fläche der Klebestelle 402 richtet sich dabei nach den auftretenden maximalen Zugkräften.

Fig. 17b zeigt das Zusammenfügen der Ummantelung mittels einer selbstklebenden faserverstärkter Folie oder eines Gewebes 411 und einem weiteren selbstklebenden Folienstück oder Gewebestück 412. Dieses Folienstück oder Gewebestück 412 ist so angeordnet, dass seine selbstklebende Stelle mit der selbstklebenden Stelle der Folie 411 zusammengefügt ist. Dazu wird vorzugsweise das Folienstücke 412 mit seiner selbstklebenden Stelle von der Folie 411 weg angeordnet, und die selbstklebenden Stellen der Folie 411 werden so umgelegt, dass sie in Kontakt mit den selbstklebenden Stellen des Folienstücks 412 kommen und jeweils eine Klebestelle 413a, 413b bilden. Das ergibt den Vorteil einer massiv besseren Klebeverbindung an der Klebestelle 413a, 413b.

Fig. 18a zeigt das Verbinden einer faserverstärkten Folie oder des Gewebes 501 mittels eines Klebers oder einer Schweißung an der Klebestelle 502. Der Aufbau ist mit dem aus Fig. 17a vergleichbar, außer dass anstelle der selbstklebenden Folie ein Leim bzw. Kleber verwendet wird bzw. die sich überlappenden Bereiche 501a, 501b der Folie 501 verschweißt werden.

Fig. 18b zeigt das Verbinden der Ummantelung bestehend aus zwei Folienstücken oder zwei Gewebestücken 511, 512. Der Aufbau der Ummantelung entspricht im Wesentlichen dem aus Fig. 17b, mit dem Unterschied, dass das faserverstärkte Folienstück oder Gewebestück 511 mittels eines Klebers oder einer Schweißung an der Klebestelle 513a, 513b mit dem zweiten Folien- oder Gewebestück 512 verbunden wird.

Die Verbindung der Flächen geschieht somit vorzugsweise durch breitflächiges Verkleben mittels Leim oder selbstklebender Oberfläche oder durch Schweißen. Die benötigte minimale Klebefläche oder Schweißfläche hängt dabei jedoch von der gewünschten Druckfestigkeit und den damit verbundenen auftretenden maximalen Zugkräften sowie der Lage der Verbindungsstelle und der Güte der Verbindung ab.

Im Folgenden wird, mit Verweis auf die Fig. 19a bis 19o, ein Verfahren zum Zusammenfügen einer erfindungsgemäßen Behälteranordnung beschrieben.

Zur Herstellung des Druckbeutels, also der Umhüllung bzw. Ummantelung, kann jede beliebige druckfeste Folie verwendet werden, die im Weiteren aber noch näher beschrieben werden. Wie in Fig. 19a gezeigt, wird also beispielsweise eine selbstklebende Folie 600, bestehend aus einer faserverstärkten Folie 601 und einer Klebeschicht 602, die vorzugsweise auf nur einer Seite der faserverstärkten Folie 601 angeordnet ist, zur Herstellung des Druckbeutels, also der Ummantelung, verwendet.

In einem ersten Schritt wird diese Folie 600, mit der Klebeschicht 602 vorzugsweise nach außen gerichtet, vorzugsweise an einen trommelförmigen Körper 610 angelegt (Fig. 19a). Dabei wird die Folie 600 beispielsweise an einem Haltebereich 611 der Trommel 610 vorzugsweise mittels Vakuum gehalten. Es ist aber auch jede andere Form der Halterung, beispielsweise auch eine mechanische Halterung, denkbar.

Durch eine Rotation der Trommel 610 wird die Folie sodann mit nach außen gerichteter Klebeschicht 602 in Längsrichtung um den trommelförmigen Körper 610 gewickelt (Fig. 19b). Die selbstklebende Folie 600 wird soweit um den trommelförmigen Körper 610 gewickelt, dass die Endbereiche der Folie 601 sich wenigstens teilweise überlappen. Aufgrund der Klebeschicht 602 haften die sich überlappenden Bereiche der Folie 601 somit aneinander, so dass die selbstklebende Folie 600 röhrenförmig gebildet ist (Fig. 19c).

In einem zweiten Schritt wird, mit Verweis auf Fig. 19c und 19d, der trommelförmige Körper 610 entfernt, also beispielsweise aus der röhrenförmigen Folie 600 herausgezogen. Da die Klebeschicht 602 der Folie 600 vorzugsweise lediglich nach außen gerichtet ist, haftet die Folie 600 nicht an dem trommelförmigen Körper 610.

In den hohlen Körper der Folie 600 wird sodann beispielsweise ein rechteckiger Körper 620 eingeführt, so dass der rechteckige Körper 620 vorzugsweise wenigstens über die gesamte Länge der röhrenförmigen selbstklebenden Folie 600 angeordnet ist (Fig. 19d). Ist der rechteckige Körper 620 in der Folie 600 angeordnet, wird er vorzugsweise derart in die Breite expandiert (Fig. 19e), dass die Folie 600 von der Rohrform in eine Rechteckform gebracht wird (Fig. 19f). Es sei an dieser Stelle angemerkt, dass der Körper 620 auch jede andere, beliebige Form aufweisen kann, je nachdem, welche Form der Druckbeutel bzw. die Ummantelung haben soll. Hierzu müssen dann entsprechend andersförmige Körper zur Umformung der Folie 600 verwendet werden.

Um beispielsweise einen rechteckigen Druckbeutel 600 zu erzeugen, können alternativ zu den Schritten in den Fig. 19a bis 19f auch die folgenden Schritte in den Fig. 19g bis 19i durchgeführt werden.

Dazu wird anstelle eines trommelförmigen Körpers ein rechteckiger Körper 630 verwendet. An diesen wird die Folie 600, mit der Klebeschicht 602 vorzugsweise nach außen gerichtet, angelegt, wobei sie ebenfalls beispielsweise an einem Haltebereich 631 des Körpers 630 mittels Vakuum gehalten wird (Fig. 19g).

Durch Rotation des rechteckigen Körpers 630 wird die Folie 600 sodann mit nach außen gerichteter Klebeschicht 602 in Längsrichtung um den rechteckigen Körper 630 gewickelt (Fig. 19h). Die selbstklebende Folie 600 wird, wie vergleichbar bereits oben beschrieben, soweit um den rechteckigen Körper 630 gewickelt, dass die Endbereiche der Folie 601 sich wenigstens teilweise überlappen, so dass aufgrund der Klebeschicht 602 die sich überlappenden Bereiche der Folie 601 aneinanderhaften. Auf diese Weise entsteht, ohne weitere Zwischenschritte, die gewünschte rechteckige Form des Druckbeutels (Fig. 19i). Es sei auch hier angemerkt, dass der Körper 630 jede andere beliebige Form aufweisen kann, je nachdem, welche Form der druckfesten Ummantelung der Behälteranordnung gewünscht ist.

Unabhängig davon, welche der vorgenannten Verfahrensschritte durchgeführt wurde, weist die Folie gemäß dem gezeigten Beispiel nun eine rechteckige Form auf. Zur Stabilisierung und Formgebung bleibt der rechteckige Körper 620, 630 vorzugsweise weiterhin in der Folie 600 angeordnet.

Gemäß Fig. 19j wird in einem nächsten Schritt eine weitere selbstklebende Folie 605, ebenfalls aufweisend eine faserverstärkte Folie 606 und eine Klebeschicht 607, mit der Klebeschicht 606 bzw. Klebeseite nach oben an einer Seite, beispielsweise einer Unterseite der Folie 600 in Querrichtung angebracht. Auf diese Weise sind die Fasern der faserverstärkten Folien 601, 606 vorzugsweise im Wesentlichen rechtwinklig zueinander ausgerichtet, so dass die Druckfestigkeit der Behälteranordnung in alle Richtung im Wesentlichen gleichmäßig verteilt und möglichst groß ist.

Fig. 19k zeigt eine um 90° horizontal gedrehte Ansicht der zuvor beschriebenen Anordnung. Es ist zu erkennen, dass die im Weiteren Verlauf des Verfahrens noch umzufaltenden Bereiche 608, 609 der zweiten Folie 605 nach beiden Seiten von der Unterseite der rechteckig ausgeformten ersten Folie 600 überstehen. Auf die Oberseite, also der der zweiten Folie 605 gegenüberliegenden Seite der ersten Folie 600, wird ein Verbindungsstück 603 vorzugsweise ebenfalls aus selbstklebender Folie mit der Klebeseite nach oben, also von der ersten Folie 600 weg, angebracht.

Des Weiteren wird die Klebeschicht 607 eines ersten umzufaltenden Bereichs 608 der zweiten Folie 605 mittels einer nicht klebenden Abdeckung 604, beispielsweise eine nicht klebende Folie oder Papier, abgedeckt. Ebenfalls wird mit einer nicht klebenden Abdeckung 604 ein oberer Bereich der ersten Folie 600 und des Verbindungsstücks 603 zu einer Seite des ersten umzufaltenden Bereichs 608 hin abgedeckt. Auf diese Weise wird ein versehentliches Anhaften und Verschmutzen der Klebeschichten 602, 607 in den weiteren Schritten, in denen diese Bereiche nach außen freiliegen, verhindert.

Im Weiteren wird, wie Fig. 19l zeigt, der zweite umzufaltende Bereich 609, welcher nicht mit einer nicht klebenden Folie versehen ist, derart umgefaltet, dass die zweite Folie 605, bzw. der zweite Bereiche 609, mit ihrer/seiner Klebeschicht 607 auf der Klebeschicht 602 der ersten Folie 600 auf deren Oberseite sowie dem Verbindungsstücks 603, welche nicht mit der nicht klebenden Abdeckung 604 versehen sind, angeordnet ist. Auf diese Weise wird gleichzeitig ein erstes offenes Ende der ersten Folie 600 verschlossen.

In diese Anordnung bzw. Ummantelung 640 werden dann vorzugsweise Löcher, also Durchführungen 641, 642 für Anschlüsse eines Innenbeutels, in die Folien 600, 605 entsprechend gestanzt. Der rechteckige Körper 620, 630 kann dabei gleichzeitig als Matrize für die Stanzwerkzeuge S dienen. Es sei angemerkt, dass die Löcher auch in einem anderen Verfahrensschritt gestanzt werden können oder gar die Folien 600, 605 bereits bei ihrer Herstellung mit Löcher versehen werden.

Nachdem die Löcher, also die Durchführungen 641, 642, gestanzt sind, wird der rechteckige Körper 620, 630 aus der Druckummantelung 640 entfernt (Fig. 19m). Hierzu wird er vorzugsweise aus der noch verbleibenden zweiten Öffnung der Ummantelung 640 herausgezogen. Da der erste Bereich 608 der zweiten Folie 605 mit der nicht klebenden Abdeckung 604 versehen ist, wird in diesem Schritt ein anhaften des rechteckigen Körpers 620, 630 an dem ersten Bereich 608 vermieden.

In die hohle und nach einer Seite offene Druckummantelung 640 wird bzw. werden sodann vorzugsweise durch die Öffnung der bzw. die Innenbeutel 650 (je nach Ausgestaltungsform) eingeführt. Gemäß Fig. 19n weist ein derartiger Innenbeutel 650 einen Produktbeutel 651 und einen Druckbeutel 652 auf. Der Produktbeutel 651 weist ferner vorzugsweise einen Produktanschluss 653 auf, wohingegen der Druckbeutel 652 vorzugsweise einen Druckanschluss 654 aufweist.

Die Beutel 651, 652 sind vorzugsweise durch einen Verbindungsbereich 655 an jeweils einer Seite miteinander verbunden. Dieser Verbindungsbereich 655 dient vorzugsweise als Einführhilfe für ein Einführwerkzeug W zum Einführen des Innenbeutels 650. Dazu greift das Werkzeug W vorzugsweise hinter den Verbindungsbereich 655 und schiebt diesen in die Ummantelung ein. Dabei klappen der Produktbeutel 651 und der Druckbeutel 652 vorzugsweise entgegen der Einführrichtung an das Werkzeug W an und können so einfach in die Ummantelung 640 eingeführt werden. Anschließend fährt das Werkzeug W wieder aus der Ummantelung 640 heraus.

Wie Fig. 19o zu entnehmen ist, wird der Innenbeutel 650 derart in die Druckummantelung 640 eingeführt, dass die Anschlüsse 653, 654 der Beutel 651, 652 durch die in die Folien 600, 605 gestanzten Durchführungen 641, 642 hindurchgesteckt sind und aus diesen herausragen, so dass sie von außen zugänglich sind.

In einem letzten Schritt werden, wie ebenfalls Fig. 19o zeigt, die nicht klebenden Abdeckungen 604 von den Folien 600, 605 und dem Verbindungsstück 603 entfernt. Dann wird der erste Bereich 608 der zweiten Folie 605 derart umgefaltet, dass dessen Klebeschicht 607 auf der noch nicht abgedeckte Klebeschicht 602 der ersten Folie 600 auf deren Oberseite sowie des Verbindungsstücks 603 angeordnet wird. Auf diese Weise wird die Druckummantelung 640 vollständig verschlossen und umgibt den Innenbeutel 650 gänzlich. Durch die aufeinander haftenden Klebeschichten 602, 607 sowie die quer zueinander angeordneten Fasern der faserverstärkten Folien 600, 605 entsteht eine hochbelastbare druckfeste Ummantelung 640 für den nicht druckfesten Innenbeutel 650 der erfindungsgemäßen Behälteranordnung.

Die Vorteile des vorgenannten Verfahrens zur Herstellung einer erfindungsgemäßen Behälteranordnung liegen zum einen darin, dass die Druckumhüllung bzw. Druckummantelung so zusammengefügt ist, dass die gesamte Außenhaut Klebeschicht auf Klebeschicht zusammengefügt ist. An allen Stellen, an denen große Zugkräfte auftreten, sind somit Klebefläche auf Klebefläche zusammengefügt und/oder es entsteht eine gute Verbindung durch hohe Reibung. Dadurch wird eine hohe Druckfestigkeit der Behälteranordnung gewährleistet, um die in der Behälteranordnung auftretenden Drücke sicher aufzufangen. Dies wird noch durch die quer zueinander ausgerichteten Fasern der faserverstärkten Folien begünstigt.

Zum anderen ist ein so hergestellter Beutel formtreu und muss nicht mit einer zusätzlichen Schutzfolie, wie beispielsweise einer Schrumpffolie, umgeben werden.

Ferner muss, da die Innenseite der Druckummantelung nicht klebend, also keine Klebeschicht oder ähnliches aufweist, daher auch nicht zusätzlich mit einer nicht klebenden Folie abgedeckt werden.

Es ist daher auch möglich, dass das gesamte Verfahren, also die Herstellung der Druckumhüllung sowie das Einfügen des bzw. der Innenbeutel, vollautomatisch erfolgen kann. Auf diese Weise können die Beutel besonders schnell und preisgünstig in hohen Stückzahlen gefertigt werden. Dazu kann ferner insbesondere der Innenbeutel auch gänzlich auf heute üblichen Beutelmaschinen hergestellt werden.

Die Erfindung ist nicht auf die oben genannten Einschränkungen begrenzt. Es sei nochmals angemerkt, dass beispielsweise die Ummantelung sowohl als separates Teil den nicht druckfesten Innenbeutel oder Behälter umgeben oder ein integraler Teil desselben sein kann. Zudem ist die Behälteranordnung nicht in ihrer Form oder Größe durch die Ausführungsbeispiele beschränkt. Auch die Herstellung der Beutel bzw. Druckummantelung ist nicht auf die vorgenannten beispielhaften Verfahren beschränkt. Ferner sind auch alle denkbaren Materialien für Umhüllung und Beutel einsetzbar. Besonders bevorzugte Materialien seien im Folgenden beschrieben.

Für Außen- und Zwischenwände, die nicht druckbeständig sind oder sein müssen, eignen sich vorzugsweise Folien aus Polyethylen (PE) in seinen verschiedenen Formen, wie z.B. Low Density Polyethylen (LDPE), Linear Low Density Polyethylen (LLDPE), Medium Density (MDPE) und High Density Polyethylen (HDPE) sowie Folien aus Ethylen-Vinylalkohol-Copolymer (EVA oder EVOH), Nylon, PP, PET oder PVC. Dies können einfache Folien oder Verbundfolien, kaschierte Folien, co-extrudierte Folien oder metallisierte Folien sein. Der Aufbau der Folie richtet sich nach den Eigenschaften des Produktes und wird so gewählt, dass z.B. eine optimale Qualität und Haltbarkeit (shelf life) des Produktes gewährleistet ist. Bei Bier wird beispielsweise eine Folie gewählt, die lebensmittelecht ist und gegen Gase, wie insbesondere CO₂ und O₂, und gegen Licht eine maximale Barrierefunktion aufweist.

Als Druckummantelung oder als eigenständiger Druckbeutel eignen sich vorzugsweise gasdichte und druckfeste Folien, z.B. gereckte Kunststofffolien, Verbundfolien, kaschierte oder co-extrudierte Folien, wie z.B. die vorstehenden nicht druckbeständigen Folien, die zusätzlich durch Gewebe aus Kunststoff, synthetischen Fasern, Glasfasern, Kohlefasern oder natürlichen Fasern verstärkt sind.

Für nicht gasdichte Druckummantelungen können Folien, Bänder, beschichtete oder unbeschichtete Gewebe, die aus mineralischen oder synthetischen Fasern, wie z.B. Glasfasern, Kohlenfasern etc., bestehen oder durch solche verstärkt sind, eingesetzt werden.

Um Kosten und Gewicht zu sparen, kann ferner die Faserdichte (Anzahl Fasern/cm²) so angeordnet werden, dass die an unterschiedlichen Stellen unterschiedlich stark auftretenden Zugkräfte optimal aufgenommen werden.

Als bedingt druckfeste und bedingt gasdichte Folien eignen sich vorzugsweise Kunststoffgewebe oder Gitternetzfolien (z.B. aus PVC, PET) oder Gewebe aus Naturfasern.

Als druckfeste, nicht gasdichte Ummantelung eignen sich vorzugsweise Gewebe z.B. aus Kunststofffasern, Naturfasern, Kohlefasern oder Glasfasern.

### Bezugszeichenliste

- 1, 10, 20, 30 .....: Behälteranordnung
- 2, 12, 22, 32 .....: Umhüllung, Ummantelung
- 3, 13, 23, 33 .....: erste Kammer, Produktkammer
- 4, 14, 24, 34 .....: zweite Kammer, Druckkammer
- 5, 15, 25, 35 .....: erster Anschluss, Produktanschluss
- 6, 16, 26, 36 .....: zweiter Anschluss, Druckanschluss
- 7, 17, 27, 37 .....: Wand
- 8, 18, 28, 38 .....: Produktbeutel bzw. -behälter
- 9, 19, 29, 39 .....: Druckbeutel bzw. -behälter
- 21, 31 ............: Beutel
- 40, 50, 60 ........: Behälteranordnung in Kissenform
- 61 ................: Kombianschluss
- 45, 55, 65 ........: Produktanschluss
- 46, 56, 66 ........: Druckanschluss
- 70 ................: Behälteranordnung in Zylinderform
- 80 ................: Behälteranordnung in kubischer Form
- 90 ................: parallel geschaltete Behälteranordnung
- 91 ................: Druckleitung
- 92 ................: Produktleitung
- 100 ...............: Ummantelung bzw. Umhüllung
- 101 ...............: erste Folie
- 102 ...............: zweite Folie
- 103 ...............: überlappender Bereich
- 104,105,106,107 ...: überstehender Bereich
- 108 ...............: Produktbeutel bzw. -behälter
- 109 ...............: Anschluss
- 110 ...............: erste Öffnung
- 111 ...............: zweite Öffnung
- 112 ...............: Behälteranordnung umgebende Folie
- 200 ...............: Ummantelung bzw. Umhüllung
- 201 ...............: erstes Rührstück
- 202 ...............: zweites Rohrstück
- 208 ...............: Produktbeutel bzw. -behälter
- 209 ...............: Anschluss
- 210 ...............: Öffnung
- 212 ...............: Behälteranordnung umgebende Folie
- 300 ...............: Ummantelung bzw. Umhüllung
- 301 ...............: rückseitiges Teil
- 302 ...............: vorderseitiges Teil
- 304,305,306,307 ...: überstehende Bereiche
- 308 ...............: Produktbeutel bzw. -behälter
- 309 ...............: Anschluss
- 310 ...............: Öffnung
- 401 ...............: selbstklebende Folie bzw. Gewebe
- 401a, 401b ........: umgeschlagene Bereiche
- 402 ...............: Klebestelle
- 411 ...............: selbstklebende Folie oder Gewebe
- 412 ...............: selbstklebendes Folien oder Gewebestück
- 413a, 413b ........: Klebestelle
- 501 ...............: Folie oder Gewebe
- 501a, 501b ........: überlappende Bereiche
- 502 ...............: Klebestelle
- 511 ...............: erstes Folien- oder Gewebestück
- 512 ...............: zweites Folien- oder Gewebestück
- 513a, 513b ........: Klebestelle
- 600, 605 ..........: selbstklebende Folie
- 601, 606 ..........: faseverstärkte Folie
- 602, 607 ..........: Klebeschicht, Klebeseite
- 603 ...............: Verbindungsstücks
- 604 ...............: nicht klebende Abdeckung
- 608, 609 ..........: umzufaltender Bereich
- 610 ...............: trommelförmiger Körper
- 611, 631 ..........: Haltebereich
- 620, 630 ..........: rechteckiger Körper
- 640 ...............: Druckummantelung
- 641, 642 ..........: Durchführungen
- 650 ................: Innenbeutel
- 651 ...............: Produktbeutel
- 652 ...............: Druckbeutel
- 653 ...............: Produktanschluss
- 654 ...............: Druckanschluss
- 655 ...............: Verbindungsbereich
- H .................: Handgriff
- S .................: Stanzwerkzeug
- W .................: Einführwerkzeug

## Patentansprüche

1. Behälteranordnung für gashaltige Flüssigkeiten, aufweisend eine Umhüllung (22), wobei
- die Umhüllung aus einem druckfesten Material besteht, und
- die Umhüllung wenigstens zwei Kammern umschließt, wobei die erste Kammer (23) zur Aufnahme und Abgabe der gashaltigen Flüssigkeit über einen ersten Anschluss (25) dient,
- die zweite Kammer (24) eine Druckkammer ist, die mit einem zweiten Anschluss (26) zur Druckbeaufschlagung versehen ist, und
- eine flexible Wand zwischen der ersten Kammer (23) und der zweiten Kammer (24) angeordnet ist,
- die erste Kammer (23) und die zweite Kammer (24) nebeneinander in der Umhüllung (22) angeordnet sind,
- die erste Kammer (23) und die zweite Kammer (24) aus einem Beutel (21) gebildet sind, wobei die Wand (27) integral mit dem Beutel (21) zwischen den Kammern (23, 24) ausgebildet ist, dadurch gekenn-zeichnet dass
- die druckfeste Umhüllung (22) aus einem kollabierbaren Material besteht, und den Beutel (21) vollständig umgibt.

2. Behälteranordnung nach Anspruch 1, **dadurch gekennzeichnet, dass** die Behälteranordnung (50) eine Kissenform oder Zylinderform oder kubische Form aufweist.

3. Behälteranordnung nach Anspruch 1 oder 2, **dadurch gekennzeichnet, dass** die Behälteranordnung Handgriffe (H) aufweist.

## Claims

1. A container arrangement for gas-containing liquids, including an enclosure (22), wherein
the enclosure consists of a pressure-resistant material and
the enclosure surrounds at least two chambers, wherein the first chamber (23) serves to receive and dispense the gas-containing liquid via a first connector (25),
the second chamber (24) is a pressure chamber, which is provided with a second connector (26) for the application of pressure and
a flexible wall is arranged between the first chamber (23) and the second chamber (24),
the first chamber (23) and the second chamber (24) are arranged next to one another in the enclosure (22),
the first chamber (23) and the second chamber (24) are constituted by a bag (21), wherein the wall (27) is formed integrally with the bag (21) between the chambers (23), (24), **characterised in that**
the pressure-resistant enclosure (22) consists of a collapsible material and completely surrounds the bag (21).

2. A container arrangement as claimed in claim 1, **characterised in that** the container arrangement (50) has a pillow shape, a cylindrical shape or a cuboidal shape.

3. A container arrangement as claimed in claim 1 or 2, **characterised in that** the container arrangement has handles (H).

## Revendications

1. Système de récipients pour liquides gazeux comportant une enveloppe (22), dans lequel
- l'enveloppe est réalisée en un matériau résistant à la pression, et
- l'enveloppe enferme au moins deux chambres, la première chambre (23) servant à la réception et la distribution du liquide gazeux à travers un premier raccord (25),
- la deuxième chambre (24) est une chambre de pression, dotée d'un deuxième raccord (26) de mise en pression, et
- une paroi flexible est disposée entre la première chambre (23) et la deuxième chambre (24),
- la première chambre (23) et la deuxième chambre (24) sont disposées l'une à côté de l'autre dans l'enveloppe (22),
- la première chambre (23) et la deuxième chambre (24) sont formées par un sachet (21), la paroi (27) étant réalisée intégralement avec le sachet (21) entre les chambres (23, 24), **caractérisé en ce que**
- l'enveloppe (22) résistante à la pression est réalisée en un matériau pouvant s'affaisser, et entoure le sachet (21) complètement.

2. Système de récipients selon la revendication 1, **caractérisé en ce que** le système de récipients (50) a une forme de coussin ou une forme cylindrique ou une forme cubique.

3. Système de récipients selon la revendication 1 ou 2, **caractérisé en ce que** le système de récipient comporte des poignées (H).
